# EUROPÄISCHE PATENTSCHRIFT

(11) **EP 1 858 793 B1**
(45) Veröffentlichungstag und Bekanntmachung des Hinweises auf die Patenterteilung: **08.07.2009**
(21) Anmeldenummer: 06723291.8
(22) Anmeldetag: 08.03.2006
(51) Int. Cl.: B65H 75/22

(54) **VERBINDUNGSSYSTEM**
CONNECTING SYSTEM
SYSTEME DE LIAISON

(30) Priorität: 09.03.2005 DE 102005010708
(43) Veröffentlichungstag der Anmeldung: 28.11.2007
(73) Patentinhaber: Häfner & Krullmann GmbH, D-33818 Leopoldshöhe (DE)
(72) Erfinder: HÄFNER, Manfred, 33818 Leopoldshöhe (DE)
(74) Vertreter: Steinmeister, Helmut
(86) Internationale Anmeldenummer: PCT/EP2006/002137
(87) Internationale Veröffentlichungsnummer: WO 2006/094789

(56) Entgegenhaltungen:
- EP-A- 0 404 043
- WO-A-02/08107
- US-A- 5 803 401
- US-B1- 6 182 922
- US-B1- 6 343 765

## Beschreibung

Die Erfindung betrifft ein Verbindungssystem zum lösbaren Verbinden von rotationssymmetrischen Teilen, insbesondere Teilen einer Spule zum Aufwikkeln von strangförmigen Gut, mit Ringflächen an den einander zugewandten Stirnseiten der zu verbindenden Teile, mit Rastvorsprüngen, die von wenigstens einer der Ringflächen in Richtung der anderen Ringflächen ausgehen, und mit Rastausnehmungen in der oder den beiden jeweils anderen Ringflächen zur Aufnahme der Rastvorsprünge zur Verbindung der Teile nach Art eines Bajonettverschlusses durch gegenseitige Verdrehung.

Verbindungssysteme, die in verschiedener Weise nach dem Prinzip eines Bajonettverschlusses wirksam werden, sind in vielen Ausführungsformen bekannt. Sie werden auch bei Spulen verwendet, die zum Aufwickeln von strangförmigem Gut, z. B. von Drähten oder Kunststoffbändern verwendet werden. Derartige Spulen bestehen beispielsweise aus einem zylindrischen oder konischen Spulenkörper und zwei Flanschscheiben an den beiden Enden. Sie lassen sich teilweise Demontieren, vor allem zur Reduzierung des Transportvolumen oder für Zwecke des Abwickelns des strangförmigen Gutes. Spulen sollen in der nachfolgenden Beschreibung als Beispiel genannt werden, jedoch ist die Erfindung auf die lösbare Verbindung von Spulenteilen nicht beschränkt.

Zum Stand der Technik wird auf die DE 197 00 185 A1 und die DE 40 01 250 A1 hingewiesen.

Die DE 197 00 185 A1 beschreibt beispielsweise eine Spule, deren Spulenkörper von den beiden endseitigen Flanschscheiben beiderseits zur Mitte konisch zusammenläuft und in der Mitte geteilt ist, so dass die beiden Spulenteile im Falle des Leertransports platzsparend gestapelt werden können. Die Verbindung der beiden Spulenteile erfolgt mithilfe einer Art von Bajonettverschluß, der eine Verbindung der beiden Teile mit einer gewissen Vorspannung ermöglicht. Die Vorspannung verhindert, dass die beiden Spulenteile sich ohne weiteres zurückdrehen und trennen können, jedoch ist dieses Zurückdrehen nicht zwingend ausgeschlossen, wenn die Spule ether rauhen Behandlung ausgesetzt ist oder, etwa beim Transport, für längere Zeit Schwingungen unterworfen wird.

Die US-B1-6,343,765 zeigt und beschreibt eine zweiteilige Spule, bei der die beiden endseitigen Flansche mehr oder weniger unmittelbar, d. h. ohne nennenswerten Spulenkörper miteinander verbunden werden. Es ergibt sich damit eine schmale Spule, wie sie üblicherweise für Magnetbänder verwendet wird. Die beiden Endflansche werden mithilfe einer Art von Bajonettverschluß miteinander verbunden, und es wird durch federnde Zungen verhindert, dass sich die Verbindung relativ leicht durch Zurückdrehen löst.

Bei dieser Konstruktion sind federnde Zungen vorgesehen, die beim Verbinden der beiden Flansche in Ausnehmungen des jeweils anderen Teils eintreten und die Verrastung aufgrund ihrer Federwirkung automatisch vornehmen.

Das Lösen der beiden Flansche dürfte verhältnismäßig schwierig sein, da geeignete Maßnahmen nicht in nennenswertem Umfang erörtert werden.

Zum weiteren Stand der Technik wird auf die EP-A-0 404 043, die WO 02/ 08107 A, die US-A-5,803,401 und die US-B1-6,182,922 hingewiesen.

Der Erfindung liegt daher die Aufgabe zugrunde, ein Verbindungssystem der eingangs genannten Art zu schaffen, das einfach und ohne Werkzeug verrastbar und ebenso einfach trennbar ist.

Diese Aufgabe wird erfindungsgemäß gelöst durch ein Verbindungssystem zum lösbaren Verbinden von rotationssymmetrischen Teilen, insbesondere Teilen einer Spule zum Aufwickeln von strangförmigen Gut, mit Ringflächen an den einander zugewandten Stirnseiten der zu verbindenden Teile, mit Rastvorsprüngen, die von wenigstens einer der Ringflächen in Richtung der anderen Ringfläche ausgehen, mit Rastausnehmungen in der oder den beiden jeweils anderen Ringflächen zur Aufnahme der Rastvorsprünge zur Verbindung der Teile nach Art eines Bajonettverschlusses durch gegenseitige Verdrehung, und mit federnden Zungen in Zuordnung zu den Rastausnehmungen, die die Rastvorsprünge in der verriegelten Stellung hintergreifen und ein Zurückdrehen der verbundenen Teile in die gelöste Stellung blockieren, und mit an den Ringflächen in Umfangsrichtung verschiebbar geführte Druckstücke, die die federnden Zungen in einer der Stellungen ihrer Verschiebebewegung aus dem Eingriff mit den Rastvorsprüngen herausdrücken.

Ein Lösen der Verbindung ist somit nur dann möglich, wenn die federnde Zunge aus ihrer Blockierungsstellung herausgedrückt wird. Dies erfolgt mithilfe eines Druckstücks, insbesondere eines oder mehrerer Druckstücke, die an einer Ringfläche in der Nähe der Rastausnehmungen verschiebbar geführt sind.

Selbstverständlich können jeweils mehrere Rastvorsprünge und mehrere Rastausnehmungen an den Ringflächen vorgesehen sein, und dementsprechend können sich an mehreren Rastausnehmungen federnde Zungen befinden. Es kann daher sinnvoll sein, für alle Zungen Druckstücke auf einem gemeinsamen, drehbaren Ring vorzusehen.

Die Rastvorsprünge und Rastausnehmungen können auf jeweils einer Ringfläche oder auch auf beiden Ringflächen vorgesehen sein und in diesem Fall über Kreuz wirksam werden.

Die Rastvorsprünge umfassen vorzugsweise einen relativ schmalen Stegbereich und einen zumindest in Radialrichtung erweiterten Kopfbereich auf diesem Stegbereich, und die Rastausnehmungen sind vorzugsweise schlüssellochförmig ausgebildet. Sie umfassen sinngemäß einen in Radialrichtung erweiterten Eintrittsbereich für die Rastvorsprünge und einen in Umfangsrichtung an diesen angrenzenden, schmaleren Verriegelungsbereich. Wenn die beiden Teile gegeneinander gedreht werden, verschieben sich die Rastvorsprünge in Umfangsrichtung von dem Eintrittsbereich in den Verriegelungsbereich, dessen seitlichen Ränder von dem Kopfbereich hintergriffen werden. In dieser Stellung sind die beiden Teile der Spule fest miteinander verbunden.

Wenn nunmehr die Verschiebung der Rastvorsprünge aus dem Verriegelungsbereich in den Eintrittsbereich durch die federnden Zungen verhindert wird, ist ein unbeabsichtigtes Lösen der Verbindung ausgeschlossen.

Die Erfindung befaßt sich damit, das Lösen dieser durch Federwirkung erreichten Verbindung zu erleichtern. Erfingdungsgemäß ist wenigstens ein verschiebbares Druckstück vorgesehen, durch dessen Verschiebung die federnde Zunge aus ihrer Blockierungsstellung gedrückt wird.

Eines oder mehrere Druckstücke können an einem Ring angeordnet sein, der in Drehrichtung verschiebbar ist und eine gleichzeitige Lösung aller vorhandenen federnden Zungen ermöglicht.

Im folgenden werden bevorzugte Ausführungsbeispiele der Erfindung anhand der beigefügten Zeichnung näher erläutert.
- Fig. 1: zeigt einen Axialschnitt durch eine Ausführungsform einer teilbaren Spule;
- Fig. 2: ist eine Teilschnittdarstellung des verbindungsbereichs der zu verbindenden Teile;
- Fig. 3: entspricht weitgehend Fig. 2, zeigt jedoch den Verbindungsbe- reich aus einer anderen Blickrichtung.

Fig. 1 zeigt eine Spule mit einem zylindrischen Spulenkörper 10, an dessen beiden Enden sich Flanschscheiben 12, 14 befinden. Der Spulenkörper 10 ist in einer Radialebene, die sich etwa in der Mitte der axialen Länge des Spulenkörpers 10 befindet, in zwei Spulenteile 16, 18 unterteilt.

Angrenzend an die mit 20 bezeichnete radiale Teilungsebene bilden die beiden hohlzylindrischen Spulenteile 16.18 beidseitig nach innen angesetzte Ringflächen 22,24, die die Verbindungselemente des Verbindungssystems gemäß der vorliegenden Erfindung aufweisen. Diese Verbindungselemente sollen später anhand von Fig. 2 und 3 erläutert werden. Anhand von Fig. 1 sei noch darauf hingewiesen, dass anstelle der Ringflächen 22,24 auch vollständig geschlossene Flächen vorgesehen sein können. Für die erfindungsgemäße Lösung werden jedoch wenigstens diese Ringflächen benötigt.

Anschließend sollen die auf den beiden Ringflächen 22,24 vorgesehenen Verbindungselemente beschrieben werden.

In Fig. 2 sind an der Ringfläche 22 des oberen Spulenteils 16 zwei Rastvorsprünge 26,28 und an der Ringfläche 24 des unteren Spulenteils 18 drei Rastvorsprünge 30,32,34 ausgebildet. Diese Rastvorsprünge 26,28,30,32,34 weisen jeweils zur gegenüberliegenden Ringfläche. Wie an dem Beispiel des Rastvorsprungs 30 in Fig. 2 erkennbar ist, umfassen die Rastvorsprünge einen schmaleren Stegbereich 36 und einen in Radialrichtung auskragenden Kopfbereich 38 am Ende des Stegbereichs. Ebenso sind in beiden Ringflächen Rastausnehmungen 40,42 und 44,46 vorgesehen. Die Rastausnehmungen 44,46 in der unteren Ringfläche 24 sind in Fig. 3 besonders deutlich zu erkennen.

Die Rastausnehmungen 44,46 haben einen im weiteren Sinne schlüssellochförmigen Umriß. Das heißt, sie umfassen einen erweiterten Eintrittsbereich 48 und in Umfangsrichtung angrenzend einen in Radialrichtung schmaleren Verriegelungsbereich 50. Zur Verbindung der beiden Teile werden die Rastvorsprünge in den Eintrittsbereich 48 der Rastausnehmungen eingeführt, in den die Rastvorsprünge auch mit dem erweiterten Kopfbereich 30 eintreten können. Anschließend werden die beiden Teile in entgegengesetzte Richtungen gedreht. Dabei wandern die Rastvorsprünge 26,28 in den Rastausnehmungen in die schmaleren Verriegelungsbereiche 50, in denen die Kopfbereiche 38 der Rastvorsprünge die Ringfläche 24 hintergreifen, so dass die beiden Teile in Axialrichtung nicht getrennt werden können.

Damit sich die beiden Spulenteile 16,18 aus der verbundenen Stellung nicht unbeabsichtigt zurückdrehen und damit die Verbindung lösen, sind federnde Zungen 52,54 vorgesehen, die von den Rastvorsprüngen beim Eindrehen in die schmaleren Verriegelungsbereiche 50 leicht aufgebogen werden, anschliessend aber hinter den Rastvorsprüngen zurückfedern und damit die Rastvorsprünge in den Verriegelungsbereichen der Rastausnehmungen halten. Beim Eindrehen der Rastvorsprünge in die Verriegelungsbereiche 50 wird die federnde Zunge 52 der oberen Ringfläche 22 nach oben und die federnde Zunge 54 der unteren Ringfläche 24 nach unten verbogen. Nach dem Passieren der Kopfbereiche 38 der Rastvorsprünge federn sie dann in die entgegengesetzte Richtung zurück.

Zum Lösen der Verbindung sind Druckstücke 56,58 vorgesehen. Die Druckstücke 56,58 sind an den Ringflächen 22,24 in Umfangsrichtung verschiebbar geführt. Sie weisen Führungsleisten 60,62 auf, die diese Führung im Zusammenwirken mit entsprechenden, nicht gezeigten Elementen der Ringflächen 22,24 ermöglichen. Ein nach oben bzw. nach unten ragender Ansatz 64,66 der oben und unten gezeigten Druckstücke 56,58 in Fig. 2 und 3 ergreift von unten bzw. oben die federnden Zungen 52,54 und drückt bei Verschiebung entlang einer Schrägfläche der federnden Zunge diese aus der Stellung, in der sie die Rastvorsprünge festhalten. Dadurch kann die Bajonettverbindung gelöst werden und die beiden Teile können gegenseitig zurückgedreht werden. Ein weiterer Ansatz 70,72 bewirkt, dass die Druckstükke in ihre Ausgangsstellung zurückgeschoben werden, wenn die Rastvorsprünge beim Auseinanderdrehen der beiden Spulenteile aus den Verriegelungsbereichen 40 in die Eintrittsbereiche 38 bewegt werden.

Die beiden Spulenteile können insgesamt aus Kunststoff hergestellt werden. In diesem Fall können beispielsweise die federnden Zungen 52 unmittelbar an den Rand der Rastausnehmungen angespritzt werden.

Der Spulenkörper 10, der den Wickelkern für das Wickelgut bildet, kann Durchbrechungen aufweisen, durch die das Wickelgut von der Innenseite des Spulenkörpers behandelt werden kann. So kann beispielsweise durch die Durchbrechungen erwärmte Luft zur Trocknung des Wickelgutes hindurchgeführt werden. In Betracht kommt auch eine Behandlung mithilfe von Gasen oder Flüssigkeiten.

## Patentansprüche

1. Verbindungssystem zum lösbaren Verbinden von rotationssymmetrischen Teilen, insbesondere Teilen einer Spule zum Aufwickeln von strangförmigen Gut, mit Ringflächen (22,24) an den einander zugewandten Stirnseiten der zu verbindenden Teile, mit Rastvorsprüngen (26,28,30,32,34), die von wenigstens einer der Ringflächen (22,24) in Richtung der andere Ringfläche ausgehen, mit Rastausnehmungen (40,42,44,46) in der oder den beiden jeweils anderen Ringflächen zur Aufnahme der Rastvorsprünge zur Verbindung der Teile nach Art eines Bajonettverschlusses durch gegenseitige Verdrehung, **dadurch gekennzeichnet, dass** in Zuordnung zu den Rastausnehmungen (40,42,44,46), federnde Zungen (52,54) vorgeshen sind die die Rastvorsprünge (26,28,30,32,34) in der verriegelten Stellung hintergreiferen und ein Zurückdrehen der verbundenen Teile in die gelöste Stellung blockieren, und wobei an den Ringflächen (22,24) in Umfangsrichtung verschiebbar geführten Druckstücken (56,58) vorgeshen sind, die die federnden Zungen (52,54) in einer der Stellungen ihrer Verschiebebewegung aus dem Eingriff mit den Rastvorsprüngen (26,28,30,32,34) herausdrücken.

2. Verbindungssystem nach Anspruch 1, **dadurch gekennzeichnet, dass** die Rastvorsprünge (26,28,30,32,34) von der oder den Ringflächen (22,24) vorspringende Stegbereichen (36) und an deren Enden radial auskragende Kopfbereiche (38) aufweisen und dass die Rastausnehmungen schlüssellochförmig ausgebildet sind mit einem erweiterten Eintrittsbereich (48), in den die Rastvorsprünge einschiebbar sind, und einen in Umfangsrichtung an diesen angrenzenden schmaleren Verriegelungsbereich (50), der von dem Kopfbereich (38) der Rastvorsprüngen in der verriegelten Stellung der Teile hintergriffen wird.

3. Verbindungssystem nach Anspruch 1 oder 2, **dadurch gekennzeichnet, dass** die rückwärtigen Oberflächen der Ringfläche (16), im Bereich des Verriegelungsbereichs der Rastausnehmungen (40,42,44,46) Schrägflächen aufweisen.

4. Verbindungssystem nach Anspruch 3, **dadurch gekennzeichnet, dass** die federnden Zungen (52,54) am Rand der Rastausnehmungen befestigt, insbesondere in Kunststoff angespritzt sind.

5. Verbindungssystem nach einem der Ansprüche 1 bis 4, **dadurch gekennzeichnet, dass** mehrere Druckstücke (56,58) an einem Ring ausgebildet sind, der drehbar an der Rückseite der Ringflächen (22.24) der Teile geführt ist.

## Claims

1. A connecting system for detachable connection of rotationally symmetrical parts, in particular parts of a reel for winding on strand-form material, having annular faces (22, 24) at the ends facing one another of the parts to be connected, having catch projections (26, 28, 30, 32, 34), which extend from at least one of the annular faces (22, 24) towards the other annular face, having engagement recesses (40, 42, 44, 46) in the other or both respective other annular faces for receiving the catch projections for connection of the parts in the manner of a bayonet joint by mutual rotation, **characterised in that** in association with the engagement recesses (40, 42, 44, 46) there are provided resilient tongues (52, 54), which engage behind the catch projections (26, 28, 30, 32, 34) in the locked position and block a turning back of the connected parts into the disengaged position, and wherein on the annular faces (22, 24) there are provided pressure pieces (56, 58) slidably guided in the circumferential direction, which push the resilient tongues (52, 54) in one of the positions of their displacement movement out of engagement with the catch projections (26, 28, 30, 32, 34).

2. A connecting system according to claim 1, **characterised in that** the catch projections (26, 28, 30, 32, 34) comprise web regions (36) projecting from the annular face(s) (22, 24) and, at the ends of the web regions, radially protruding head regions (38), and **in that** the engagement recesses are of keyhole construction with an enlarged entry region (48), into which the catch projections are insertable, and adjoining this circumferentially a narrower locking region (50), behind which the head region (38) of the catch projections engages in the locked position of the parts.

3. A connecting system according to claim 1 or 2, **characterised in that** in the region of the locking area of the engagement recesses (40, 42, 44, 46) the rear surfaces of the annular face (16) have inclined faces.

4. A connecting system according to claim 4, **characterised in that** the resilient tongues (52, 54) are attached to the edge of the engagement recesses, in particular integrally injection-moulded therewith from plastics material.

5. A connecting system according to any one of claims 1 to 4, **characterised in that in that** a plurality of pressure pieces (56, 58) are formed on a ring, which is rotatably guided on the rear side of the annular faces (22, 24) of the parts.

## Revendications

1. Système de liaison pour la liaison séparable de parties à symétrie de révolution, en particulier de parties d'une bobine pour enrouler un produit en forme de corde, avec des surfaces annulaires (2, 23) sur les faces frontales tournées l'une vers l'autre des parties à assembler, avec des saillies d'encliquetage (26, 28, 30, 32, 34) qui partent d'au moins l'une des surfaces annulaires (22, 24) en direction de l'autre surface annulaire, avec des évidements d'encliquetage (40, 42, 44, 46) dans la ou les deux autres surfaces annulaires respectives pour recevoir les saillies d'encliquetage en vue de la liaison des parties à la manière d'une fermeture à baïonnette, par rotation réciproque, **caractérisé en ce qu'**en correspondance des évidements d'encliquetage (40, 42, 44, 46) il est prévu des languettes élastiques (52, 53) qui passent derrière les saillies d'encliquetage (26, 28, 30, 32, 34) dans la position verrouillée et qui bloquent une rotation en retour des parties assemblées, dans la position déverrouillée, et **en ce qu'**il est prévu, sur les surfaces annulaires (22, 24), des pièces de pression (56, 58), guidées coulissantes dans la direction périphérique, qui libèrent par pression, de leur engagement avec les saillies d'encliquetage (26, 28, 30, 32, 34), les languettes élastiques (52, 54), dans l'une des positions de leur mouvement de coulissement.

2. Système de liaison selon la revendication 1, **caractérisé en ce que** les languettes d'encliquetage (26, 28, 30, 32, 34) comportent des zones de nervure (36) faisant saillie de la ou des surfaces annulaires (22, 24), et des zones de tête (38), en porte-à-faux radialement, à leurs extrémités, et **en ce que** les évidements d'encliquetage sont
réalisés en forme de trou de serrure avec une zone d'entrée (48) élargie dans laquelle les saillies d'encliquetage peuvent être introduites, et une zone de verrouillage (50) plus étroite, adjacente à ces dernières dans la direction périphérique, laquelle zone de verrouillage est saisie de l'arrière par la zone de tête (38) des saillies d'encliquetage dans la position verrouillée des parties.

3. Système de liaison selon l'une quelconque des revendications 1 ou 2, **caractérisé en ce que** les surfaces arrière de la surface annulaire (16) présentent des surfaces obliques dans la région de la zone de verrouillage des évidements d'encliquetage (40, 42, 44, 46).

4. Système de liaison selon la revendication 3, **caractérisé en ce que** les languettes élastiques (52, 54) sont fixées, en particulier injectées en matière plastique, sur le bord des évidements d'encliquetage.

5. Système de liaison selon l'une quelconque des revendications 1 à 4, **caractérisé en ce que** plusieurs pièces de pression (56, 58) sont réalisées sur un anneau qui est guidé tournant sur la face arrière des surfaces annulaires (22, 24) des parties.
